# EUROPÄISCHE PATENTSCHRIFT

(11) **EP 1 402 977 B1**
(45) Veröffentlichungstag und Bekanntmachung des Hinweises auf die Patenterteilung: **19.03.2008**
(21) Anmeldenummer: 02021445.8
(22) Anmeldetag: 25.09.2002
(51) Int. Cl.: B22D 17/30, B22D 21/00, B22D 21/04

(54) **Schutzgaseinrichtung für Druckgussmaschinen**
Shielding gas device for pressure die casting machines
Dispositif de gaz protecteur pour des machines à couler sous pression

(43) Veröffentlichungstag der Anmeldung: 31.03.2004
(73) Patentinhaber: OSKAR FRECH GMBH & CO., 73614 Schorndorf (DE)
(72) Erfinder: Erhard, Norbert, Dr.-Ing., 73547 Lorch (DE); Schrägle, Ulrich, 73630 Remshalden (DE); Mentel, Gerd, 76694 Forst (DE)
(74) Vertreter: Patentanwälte Ruff, Wilhelm, Beier, Dauster & Partner

(56) Entgegenhaltungen:
- WO-A-99/02287
- DE-C- 736 766
- FR-A- 2 809 643
- US-A- 5 205 346
- PATENT ABSTRACTS OF JAPAN vol. 1995, no. 02, 31. März 1995 (1995-03-31) & JP 06 328227 A (SINTOKOGIO LTD), 29. November 1994 (1994-11-29)
- PATENT ABSTRACTS OF JAPAN vol. 007, no. 024 (M-189), 29. Januar 1983 (1983-01-29) & JP 57 177871 A (TOMOYA NOGUCHI), 1. November 1982 (1982-11-01)
- PATENT ABSTRACTS OF JAPAN vol. 016, no. 062 (M-1211), 17. Februar 1992 (1992-02-17) & JP 03 258448 A (TOSHIBA MACH CO LTD), 18. November 1991 (1991-11-18)

## Beschreibung

Die Erfindung betrifft eine Schutzgaseinrichtung für eine Druckgussmaschine, die wenigstens einen Schmelzofen beinhaltet, insbesondere zur Verarbeitung von Magnesium-Schmelzen, mit Öffnungen im Schmelzofen zur Zufuhr der Schutzgase, mit verschiedenen Schutzgasquellen, mit einem diesen nachgeschalteten Behälter zur Aufnahme einer Mischung einzelner der Schutzgase und mit mindestens einer Dosiereinrichtung, über die der Behälter mit den Öffnungen des Schmelzofens in Verbindung steht.

Zur Unterbindung der Reaktion von Magnesium mit dem in der Luft enthaltenen Sauerstoff müssen die im Schmelzofen von Druckgussmaschinen enthaltenen Magnesium-Schmelzen mit einem Inertgasgemisch abgedeckt werden. Zu diesem Zweck werden Gemische von Trägergasen, und Schwefelhexafluorid (SF₆) oder Schwefeldioxid (SO₂) eingesetzt, wie z.B. N₂ und SF₆, trockene Luft und SF₆ oder trockene Luft mit SO₂. Dabei wird angestrebt, die Konzentration der Inertgasanteile im Gemisch so gering wie möglich zu halten.

Bei den bekannten Einrichtungen zur Erzeugung des Schutzgasgemisches werden die einzelnen Bestandteile bei relativ niedrigem Druck (0,8 bis 1,5 bar) durch mengenmäßig abgestimmte Zufuhr in einen Behälter eingefüllt, aus dem das Gasgemisch entnommen und der Schmelzenoberfläche zugeführt wird.

Bei den heute bekannten Geräten führt die Art des Mischvorgangs in der Regel zu Schichtung bzw. es kann nicht sichergestellt werden, dass es dazu nicht kommt. Schichtenbildung kann auch auftreten, wenn das Gas sich nicht richtig vermischt hat und dann sich durch Schwerkrafteinfluss absetzt. Ein homogenes Gemisch wird nicht gebildet. Bei der Gasentnahme haben dabei die so entstehenden Konzentrationsschwankungen Einfluss auf die Inert-Wirkung. Zu niedrige Inertgas-Konzentration führt zum Brennen; zu hohe Konzentration zu Korrosionsverhalten am Schmelzen-Ofen und an der Gießeinheit sowie zu unnötig hoher schadhafter Emission.

Die Zufuhr des Gasgemisches in den Ofen erfolgt über eine oder mehrere Einlassöffnungen mit möglichst niedrigem Strömungswiderstand, wobei die zu dosierende Menge über den Volumenstrom eingestellt wird. Sind mehrere Einlassöffnungen an einer Dosiervorrichtung angeschlossen, so ergeben sich starke Unterschiede in der Dosierung und zwar abhängig vom Abstandsmaß der Öffnungen.

Werden die Einlassöffnungen als Gruppe zusammengefasst und an verschiedenen Dosiergeräten angeschlossen, z.B. für einen oder für mehrere Öfen, so haben Veränderungen der Dosierung einer Einlassöffnung Einfluss auf die Dosierung an den anderen Einlassöffnungen. Die Einstellung wird in der Regel sehr schwierig. Dazu kommt, dass auf diese Weise auch lokale Über- bzw. Unterdosierungen im Ofen auftreten können. Es können im Ofenraum über der Schmelze Bereiche einer SF₆-Anreicherung und Stellen der SF₆-Verarmung auftreten, was als Konzentrationsschatten bezeichnet wird. Wird bei den bekannten Bauarten eine Änderung der Dosierung gewünscht, beispielsweise bei unterschiedlichen Betriebsarten wie Normalbetrieb, Reinigen, Notbetrieb, dann muss die Einstellung jeweils ermittelt und eingeregelt werden. In aufwendiger Weise muss dabei die Menge der Mischgase jeweils dem Betriebszustand angepasst werden.

In der Offenlegungsschrift WO 99/02287 A1 ist eine Schutzgaseinrichtung für eine Druckgussmaschine zur Verarbeitung von Magnesium-Schmelzen offenbart, die eine Trockenluft- und SO₂-Gasquelle, eine an diese Gasquellen angekoppelte Mischeinheit mit je einem Durchflussregler für die beiden Schutzgase und einer Steuereinheit zur Überwachung und Einregelung der Zusammensetzung und Zufuhrmenge des Gasgemischs umfasst. Hinter den Durchflussreglern vereinigen sich die beiden Gaszufuhrleitungen zu einer weiterführenden Gasgemischleitung, in der sich die beiden Gase vermischen und von der das Gasgemisch in einen oder mehrere Schmelzöfen eingeleitet wird, wobei in letzterem Fall zugehörige Zweigleitungen mit Durchflussmesser- und Ventilelementen zur Aufteilung des Schutzgasgemischs auf die einzelnen Schmelzöfen vorgesehen sind.

Der vorliegenden Erfindung liegt die Aufgabe zugrunde, eine Schutzgaseinrichtung der eingangs genannten Art so auszugestalten, dass eine einfache und rückwirkungsfreie Schutzgasbeaufschlagung der Schmelzen erreicht wird und die vorher erwähnten Probleme vermieden sind.

Zur Lösung dieser Aufgabe wird eine Schutzgaseinrichtung mit den Merkmalen des Anspruchs 1 vorgesehen. Vorteilhafte Weiterbildungen der Erfindung sind in den abhängigen Ansprüchen angegeben.

In Ausgestaltung der Erfindung kann der Dosiervorgang kontinuierlich oder diskontinuierlich, also pulsierend erfolgen. Im letzteren Fall, also bei intermittierender Beaufschlagung der Einlassdüse, können auch kleine Mengen gesteuert dosiert werden, ohne die Gefahr einzugehen, dass dann wegen zu geringen Druckes keine Strahlaufweitung, d.h. keine "Verdüsung" mehr stattfindet. Bekanntlich benötigt eine Anordnung, mit der "verdüst" werden soll, zwei Vorraussetzungen, nämlich zum einen einen gewissen Druck und zum anderen auch ein gewisses Volumen, durch das sich ein Staudruck von der Düse einstellt. Wird das Volumen derart gering, dass dieser Staudruck nicht gehalten werden kann, wäre auch der Verdüsungseffekt weg. Aus diesem Grund kann die erfindungsgemäße Dosiereinrichtung intermittierend, also pulsierend, das Gas stellen und so im Mittel die Begasungsmenge weiter reduzieren, obwohl das System in der Begasungsart noch funktioniert. Eine mechanische Anpassung der Düsen selbst an diese Geringstmengen-Dosierung ist damit nicht notwendig.

Durch diese Ausgestaltung wird eine schnelle und gleichmäßige Verteilung über der Schmelze erreicht, so dass keine Konzentrationsschatten oder Anreicherungen von Schutzgas auftreten. In Weiterbildung der Erfindung werden dabei die Einlassdüsen am Schmelzofen so verteilt angeordnet, dass eine Gasströmung zu den ohnehin vorhandenen Leckstellen des Ofens entsteht, so dass auf diese Weise eine gleichmäßige Konzentrationsverteilung gewährleistet ist. Unter "Leckstellen" sollen hier sämtliche gewollten und ungewollten Öffnungen des Ofens, wie z.B. Chargieröffnungen, Reinigungsöffnungen und tatsächlich undichte Stellen verstanden werden. Die Einlassdüsen werden auch so angeordnet, dass sie vor einer Verschmutzung oder Verstopfung geschützt sind.

Der Betriebsdruck der Dosiereinrichtung, der konstant gehalten wird, ist auf die Art der Einlassdüsen abgestimmt und damit auch auf das gewünschte Verteilungsprinzip des Gasgemisches im Ofen. Zu diesem Zweck ist es natürlich vorteilhaft, wenn der Eingangsdruck an der Dosiereinheit, d.h. also der Druck im Druckspeicher ebenfalls überwacht wird, so dass der Betriebsdruck für die Dosiereinrichtung eingehalten werden kann. Fällt der Druck aus irgend einem Grund ab, so kann über entsprechende Signale, die auch optische Anzeigen auslösen, die Dosiereinheit auf Notbegasung geschaltet werden und den Gasauslass öffnen.

Durch die Regelung des Betriebsdruckes ist die Dosierung, also die gewünschte Gasmenge, völlig unabhängig von anderen Verbrauchern an der gleichen Gasmischeinheit. Rückwirkungsfrei können so über mehrere Dosiereinheiten verschiedene Gruppen von Einlassdüsen betrieben werden. Ein Verstellen der Menge an einer Gruppe von Einlassdüsen wirkt sich nicht auf die Menge der anderen Gruppe aus und hat auch keinen Einfluss auf die Gemischbildung, d.h. auf die Konzentration des Schutzgases.

Auf diese Weise können in Ausgestaltung der Erfindung mehrere Dosiereinrichtungen auch für verschiedene Ofen parallel zueinander geschaltet und vom Druckspeicher versorgt werden. Jede Dosiereinheit kann dabei mit einer Einrichtung zur Einstellung der Dosiermenge versehen sein, wobei in einfacher Weise jeder Dosiereinheit ein Betriebsartentaster zugeordnet wird, über den die Bedienungsperson die Dosiermenge bestimmen kann. Jede Dosiereinheit kann außerdem in Weiterbildung der Erfindung mit einer Steuerlogik versehen werden, die Signale über den Ofenstatus erhält. Auf diese Weise kann auch eine automatische Regelung der Schutzgaskonzentration erreicht werden.

In Ausgestaltung der Erfindung ist dem Druckspeicher eine Mischeinrichtung mit einer Mischkammer vorgeschaltet, in der die die Schutzgasmischung bildenden Gase unter Druck zusammengeführt werden. Der Systemdruck dieser Mischeinrichtung kann dabei auf den Betriebsdruck der Dosiereinrichtungen abgestimmt werden. Der Systemdruck der Mischeinrichtung muss ausreichend höher als der Betriebsdruck der Dosiereinrichtungen gewählt werden.

In Ausgestaltung der Erfindung können auch an der Mischkammer Druckdüsen für die Zufuhr der Mischgase angeordnet sein, wobei den Zuführleitungen zur Mischkammer jeweils Druckregelungseinrichtungen zugeordnet werden und auch Druckregler zur Aufrechterhaltung gleichen Druckes zur Erzielung einer Gleichdruckregelung zwischen Trägergas und Schutzgas vorgesehen sein können.

Diese Ausgestaltung weist den Vorteil auf, dass die Mischgase, d.h. die Bestandteile des Schutzgases unter turbulenter Strömung im eingestellten Mischungsverhältnis in der Mischkammer gebildet werden und dann dem Druckbehälter zugeführt werden. Das Mischen der Gase funktioniert ohne jeden elektrischen Energieaufwand. Auch bei Stromausfall kann daher so lange exakt das Gemisch erzeugt werden, wie ausreichend Mischgase vorhanden sind. Die Konzentration wird dabei nicht verändert. Auch das System Mischeinrichtung und Dosiereinrichtung, ist somit in der Lage, auch bei Stromausfall die Konzentration exakt zu halten. Nur die Dosiermenge geht auf fest eingestellte kontinuierlich dosierte Notbegasungsmengen zurück. Der Notbetrieb kann in stromlosen Zustand gefahren werden, was durch Signaleinrichtungen natürlich angezeigt wird.

Eine Mischeinrichtung mit einem Druckspeicher kann, wie bereits erwähnt, mehrere Dosiereinheiten versorgen, die entweder verschiedene Einlassdüsengruppen an einem Ofen beaufschlagen oder auch mehrere Schmelzöfen, deren Dosiermengen unabhängig sind. Die Veränderung des Betriebszustandes an einem Schmelzofen und damit notwendige Änderungen seiner Dosierung, haben dabei keinen Einfluss auf die anderen Schmelzöfen.

Wie vorher schon erwähnt, wird der Druck im Druckspeicher überwacht und zu diesem Zweck kann beispielsweise in der Verbindungsleitung zwischen Mischkammer und Druckspeicher eine Drucküberwachungseinrichtung vorgesehen sein.

In weiterer Ausgestaltung der Erfindung schließlich kann der Mischkammer ein Gasanalysegerät zugeordnet werden, mit dem die Konzentration des Gasgemisches kontrollierbar ist. Dieses Gasanalysegerät kann in einfacher Weise das Gasgemisch der Mischkammer mit einem Referenzgasgemisch vergleichen und bei Abweichungen ein Signal an die Mischeinrichtung abgeben, über das die Zufuhr der Mischgase gesteuert werden kann.

Die Erfindung ist anhand eines Ausführungsbeispieles in den Zeichnungen dargestellt und wird im folgenden erläutert. Es zeigen:
- Fig. 1: eine Blockbilddarstellung einer erfindungsgemäßen Schutzgaseinrichtung,
- Fig. 2: die schaltbildartige Darstellung der in der Schutzgaseinrichtung der Fig. 1 verwendeten Mischeinrichtung,
- Fig. 3: die schaltbildartige Darstellung einer Dosiereinrichtung aus Fig. 1,
- Fig. 4: einen schematischen Längsschnitt durch den Schmelzofen der Fig. 1,
- Fig. 5: die Draufsicht auf den Schmelzofen der Fig. 4 und
- Fig.6: schließlich eine vergrößerte Darstellung einer der für die Schutzgasbeaufschlagung vorgesehenen Einlassdüsen aus den Fig. 4 bzw. 5.

Die Fig. 1 lässt strichpunktförmig umrahmt einen Schmelzofen 1 erkennen, dessen Schmelzbad mit Schutzgas abgedeckt werden soll. Dieser Schmelzofen 1 ist im einzelnen aus den Fig. 4 und 5 ersichtlich und wird dort näher erläutert. Die zur Beaufschlagung des Schmelzofens 1 mit Schutzgas vorgesehene Gasmisch- und Dosiereinheit besteht zunächst aus einer Gasmischeinheit 2, deren Aufbau anhand von Fig. 2 dargestellt ist. Dieser Gasmischeinheit wird zum einen das verwendete Schutzgas, d.h. also SF₆ oder SO₂ im Sinn des Pfeiles 3 zugeführt, sowie ein Trägergas, beispielsweise Stickstoff N₂ im Sinn des Pfeiles 4. Die Vermischung dieser beiden Bestandteile erfolgt unter Druck, wie noch im einzelnen anhand von Fig. 2 erläutert werden wird. Das so gebildete Schutzgasgemisch wird dann innerhalb der Gasmischeinheit in einem Druckspeicher gehalten, von dem aus Schutzgas über die Verbindungsleitung 5 und 6 zu Dosiereinrichtungen 7 und 7a weitergeführt wird. Der Aufbau dieser Dosiereinrichtungen ist aus Fig. 3 erkennbar. Weitere Dosiereinrichtungen können an die weiterführende Leitung 6' angeschlossen werden. Aus den Dosiereinrichtungen 7 bzw. 7a wird das Schutzgas über die Anschlussleitungen 8 und 8a zu Einlassdüsen 9 bzw. 9a geführt und tritt dort in den Raum des Schmelzofens 1 oberhalb der Schmelze ein. Dies wird im einzelnen anhand der Fig. 4 und 5 beschrieben.

Fig. 2 zeigt, dass das Schutzgas, also beispielsweise SF₆ durch den Anschluss 3 und Trägergas z.B. N₂ durch den Anschluss 4 in die Mischeinrichtung 2 gegeben wird, wobei beide Mischgase jeweils über einen Filter 10 in die Leitungen 11 und 12 gelangen. Von einer zentralen Überwachungslogik 13 aus wird dabei eine Eingangsdrucküberwachung 14 vorgenommen und der Druck in diesen Eingangsleitungen 11 und 12 jeweils durch entsprechende Manometeranordnungen 15 angezeigt. Mit einer pneumatischen Gleichdruckregelung 16 wird dafür gesorgt, dass der Druck in den beiden Zuführleitungen 11 und 12 der zugeführten Mischgase jeweils gleich hoch ist. Die Gase werden dabei unter einem Druck von mindestens 5 bar gehalten.

Die Konzentrationseinstellung des durch die Leitung 11 geführten Schutzgases erfolgt an der Stelle 17. In der parallelen Zuleitung 12 des Trägergases befindet sich eine entsprechende Drosselstelle 18 und beide Druckleitungen 11 und 12 werden zu einer Mischkammer 19 geführt, in der die beiden Gase jeweils aus Düsen 20 unter Druck austreten und sich in der dadurch entstehenden turbulenten Strömung zu einem homogenen Gemisch führen lassen. Dieses homogene Gasgemisch wird dann einem Druckspeicher 21 über die Leitung 22 geführt, deren Druck über eine Ausgangsdrucküberwachung 23 der Überwachungslogik 13 kontrolliert und wiederum über ein Manometer 15 angezeigt wird. Im Druckspeicher 21 wird somit ein homogenes Mischgas abhängig vom Eingangsdruck (hier 4 - 5 bar) gespeichert, das dann über die weiterführende Leitung 5 zu einer oder mehreren Dosiereinrichtungen 7 geleitet werden kann.

Die Fig. 3 zeigt als Ausführungsbeispiel die Dosiereinrichtung 7 der Fig.1, der das Mischgas unter Druck durch die Leitung 5 zugeführt wird. Auch hier wird ein Filter 10 einer weiterführenden Leitung 24 vorgeschaltet, deren Druck über die Einrichtung 25 und eine zentrale Dosierlogik und Überwachungseinrichtung 26 überwacht und ebenfalls zentral über die Einrichtungen 27 und 28 und die zentrale Steuerung 29 auf einen bestimmten Betriebsdruck eingeregelt wird, der etwa in der Größenordnung von 1,8 bis 3,0 bar liegt. Dieser Druck kann über ein Manometer 10 sichtbar gemacht werden. Von der Leitung 24 aus zweigen beim Ausführungsbeispiel 3 Leitungen 30, 31 und 32 ab, die wahlweise zur Weiterführung des Gasgemisches zur Austrittsleitung 8 geschaltet werden können und jeweils eine unterschiedliche Menge des Gases ausströmen lassen. In der zentralen Dosierlogik 26 ist eine Einrichtung 33 zur Bestimmung der jeweiligen Betriebsart, d.h. zur Bestimmung der Dosierung vorgesehen, wobei bei einer praktischen Ausführungsform verschiedene Taster vorgesehen sein können, die von der Bedienungsperson betätigbar sind. Diese Tasten sind durch die Pfeile 34 symbolisiert.

Die zentrale Dosierlogik ist außerdem noch mit Signaleingängen 35 von der Druckgussmaschine und vom Schmelzofen 1 her versehen und entsprechende Signalausgänge zum Ofen und zu der Druckgussmaschine sind mit den Pfeilen 36 angedeutet. Die zentrale Dosierlogik weist schließlich auch eine Einrichtung 37 zur Signalisierung des Betriebszustandes und zur Anzeige eventueller Störungen auf. Die Austrittsleitung 8 ist beim Ausführungsbeispiel mit einer optischen Anzeigevorrichtung 38 zur Anzeige des Durchflusses versehen.

Die Fig. 4 und 5 lassen nun zunächst deutlich werden, dass der im Ausführungsbeispiel gezeigte Schmelzofen 1 eine Entnahmekammer 39 und eine Speicherkammer 40 besitzt, die durch eine Wand 41 voneinander getrennt sind. In beiden Kammern befindet sich Schmelze bis zum Niveau 42 und der Raum 43 und 43a oberhalb des Schmelzenspiegels wird mit dem Schutzgasgemisch beaufschlagt. In der Entnahmekammer 39 befindet sich in bekannter Weise - es handelt sich um Warmkammerdruckgießmaschine - die Schmelzenentnahmeeinrichtung 44. Die Druckleitungen 8 und 8a, die das Schutzgasgemisch jeweils zu Einlassdüsen 9 bzw. 9a führen, sind hier (Druckleitung 8) der Entnahmekammer 39 und (Druckleitung 8a) der Schmelzenkammer 40 zugeordnet. Die Einlassdüsen 9 für die Entnahme, sind, wie Fig. 5 zeigt, vor der Schmelzenentnahmeeinrichtung 44 so angeordnet, dass das unter Druck austretende und sich erweiternde Gasgemisch in einer Strömung um die Schmelzenentnahmeeinrichtung 44 herum zu der über der Entnahmekammer 39 angeordneten Reinigungsöffnung 45 strömt, die insofern eine unvermeidlich Leckstelle im Raum 43 bildet. Durch die Anordnung der Druckdüsen und der geometrischen Verteilung dieser Düsen 9, die der Geometrie der Entnahmekammer angepasst ist, wird eine gleichmäßige Strömung im Raum 43 erreicht, durch die Konzentrationsschatten oder örtliche Überkonzentrationen des Schutzgases vermieden werden können.

Gleiches gilt für die Speicherkammer 40, deren über dem Schmelzenniveau 42 liegender Raum 43a durch die Druckdüsen 9a beaufschlagt wird, die hier in größerem Abstand zueinander seitlich im Raum 43a auf der Seite angeordnet sind, die der Reinigungs- und Chargierröffnung 46 gegenüberliegt. Auch auf diese Weise wird, wie durch die Pfeile 47 jeweils angedeutet ist, eine gleichmäßige Strömung im Raum 43a erreicht, welche zusammen mit der gewählten Druckbeaufschlagung durch die Einlassdüsen 9, 9a zu einer gleichmäßigen Schutzgaskonzentration oberhalb des Schmelzenspiegels sorgt.

Die Fig. 6 zeigt beispielhaft eine dieser Druckeinlassdüsen 9, die mit einem Schraubgewinde 48 zum Ansetzen an entsprechende Druckleitungen und mit einer Drossel 49 bzw. mit einer Blende versehen ist, hinter der das unter Druck ausströmende Gas eine Strahlaufweitung erfährt, die zu einer turbulenten und für eine gleichmäßige Verteilung sorgende Verwischung in den Räumen 43 und 43a sorgt.

Natürlich ist eine Schutzgasbeaufschlagung nach der Erfindung auch bei Öfen anderer Art möglich, beispielsweise bei Einkammeröfen oder bei Öfen, die nicht für Warmkammer-Druckgiessmaschinen verwendet werden.

## Patentansprüche

1. Schutzgaseinrichtung für eine Druckgussmaschine, die einen Schmelzofen (1) beinhaltet, insbesondere zur Verarbeitung von Magnesium-Schmelzen, mit
- Öffnungen im Schmelzofen zur Zufuhr von Schutzgasen,
- verschiedenen Gasquellen,
- einem den Gasquellen nachgeschalteten Behälter (21) zur Aufnahme einer Mischung einzelner der Schutzgase und
- mindestens einer Dosiereinrichtung (7, 7a), die über eine Verbindungsleitung (5, 6) an den Behälter angeschlossen ist und über Anschlussleitungen (8, 8a) mit den Öffnungen des Schmelzofens in Verbindung steht,
**dadurch gekennzeichnet, dass**
- der Behälter ein Druckspeicher (21) ist,
- die Öffnungen des Schmelzofens (1) jeweils mit einer Einlassdüse (9, 9a) versehen sind, die eine Blende oder Drossel (49) aufweist, und
- die Dosiereinrichtung (7) Mittel zur Einregelung eines Betriebsdrucks, für das den Einlassdüsen vom Druckspeicher zugeführte Schutzgasgemisch aufweist, der gleich oder kleiner als der Druck im Druckspeicher ist und eine Strahlaufweitung des aus der Blende oder Drossel der jeweiligen Einlassdüse ausströmenden Gases bewirkt.

2. Schutzgaseinrichtung nach Anspruch 1, **dadurch gekennzeichnet, dass** die Dosiereinrichtung zur kontinuierlichen oder diskontinuierlichen Zufuhr des Schutzgasgemischs zu den Einlassdüsen eingerichtet ist.

3. Schutzgaseinrichtung nach Anspruch 1 oder 2, **dadurch gekennzeichnet, dass** die Einlassdüsen (9, 9a) am Schmelzofen (1) verteilt angeordnet sind.

4. Schutzgaseinrichtung nach einem der Ansprüche 1 bis 3, **dadurch gekennzeichnet, dass** die Einlassdüsen (9, 9a) am Schmelzofen (1) zur Erzeugung einer Gasströmung zu leckgefährdeten Stellen (45, 46) des Schmelzofens (1)positioniert sind.

5. Schutzgaseinrichtung nach einem der Ansprüche 1 bis 4, **dadurch gekennzeichnet, dass** die Einlassdüsen (9, 9a) gegen ein verschmutzendes oder verstopfendes Benetzen durch Schmelze geschützt angeordnet sind.

6. Schutzgaseinrichtung nach einem der Ansprüche 1 bis 5, **dadurch gekennzeichnet, dass** die Betriebsdruckeinregelungsmittel zur Abstimmung des Betriebsdrucks auf die Art der Einlassdüsen (9, 9a) eingerichtet sind.

7. Schutzgaseinrichtung nach einem der Ansprüche 1 bis 6, **dadurch gekennzeichnet, dass** die Betriebsdruckeinregelungsmittel dafür eingerichtet sind, bei Abweichungen vom gewünschten Betriebsdruck eine Signaleinrichtung (37) zu aktivieren.

8. Schutzgaseinrichtung nach einem der Ansprüche 1 bis 7, **dadurch gekennzeichnet, dass** mehrere Dosiereinrichtungen für verschiedene Abschnitte (39, 40) des Schmelzofens oder für verschiedene Schmelzöfen parallel zueinander geschaltet und vom Druckspeicher (21) versorgt sind.

9. Schutzgaseinrichtung nach einem der Ansprüche 1 bis 8, **dadurch gekennzeichnet, dass** jede Dosiereinrichtung (7, 7a) mit einer Einrichtung (33, 34) zur Einstellung der Dosiermenge versehen ist.

10. Schutzgaseinrichtung nach einem der Ansprüche 1 bis 9, **dadurch gekennzeichnet, dass** jeder Dosiereinrichtung ein Betriebsartentaster (34) für die Bestimmung der Dosiermenge zugeordnet ist.

11. Schutzgaseinrichtung nach einem der Ansprüche 1 bis 10, **dadurch gekennzeichnet, dass** jede Dosiereinrichtung (7, 7a) mit einer Steuerlogik (26) versehen ist, die Statussignale (35) bezüglich des Schmelzofens empfängt.

12. Schutzgaseinrichtung nach einem der Ansprüche 1 bis 11, **dadurch gekennzeichnet, dass** dem Druckspeicher (21) eine Mischeinrichtung (2) mit einer Mischkammer (19) zum Zusammenführen der das Schutzgasgemisch bildenden Schutzgase unter Druck zugeordnet ist.

13. Schutzgaseinrichtung nach Anspruch 12, **dadurch gekennzeichnet, dass** an der Mischkammer (19) Druckdüsen (20) für die Zufuhr der zu mischenden Schutzgase angeordnet sind.

14. Schutzgaseinrichtung nach Anspruch 12 oder 13, **dadurch gekennzeichnet, dass** Zuführleitungen (11, 12) zur Mischkammer (19) zugeordnete Druckregelungseinrichtungen (14, 16) vorgesehen sind.

15. Schutzgaseinrichtung nach einem der Ansprüche 12 bis 14, **dadurch gekennzeichnet, dass** Zuführleitungen (11, 12) zur Mischkammer (19) eine Druckregeleinrichtung (16) zur Aufrechterhaltung gleichen Druckes zugeordnet ist.

16. Schutzgaseinrichtung nach einem der Ansprüche 12 bis 15, **dadurch gekennzeichnet, dass** in einer Verbindungsleitung (22) zwischen Mischkammer (19) und Druckspeicher (21) eine Einrichtung (23) zur Überwachung des Druckes vorgesehen ist.

17. Schutzgaseinrichtung nach einem der Ansprüche 12 bis 16, **dadurch gekennzeichnet, dass** der Mischkammer (19) ein Gasanalysegerät zur Kontrolle der Konzentration des Gasgemisches zugeordnet ist.

18. Schutzgaseinrichtung nach Anspruch 17, **dadurch gekennzeichnet, dass** das Gasanalysegerät dafür eingerichtet ist, das Gasgemisch der Mischkammer (19) mit einem Referenzgemisch zu vergleichen und bei Abweichungen ein Signal an die Mischeinrichtung (2) abzugeben.

## Claims

1. A shielding gas device for a pressure die-casting machine having a melting furnace (1), preferably for processing magnesium melts, comprising:
- openings in the melting furnace for supplying shielding gases,
- a plurality of different gas sources,
- a container (21) downstream the gas sources for receiving a mixture of individual ones of the shielding gases, and
- at least one metering device (7, 7a) connected to the container through a connection line (5, 6) and to the openings of the melting furnace through terminal lines (8, 8a),
**characterized in that**
- the container is a pressure reservoir (21),
- the openings of the melting surface (1) are respectively provided with an inlet nozzle (9, 9a) comprising an orifice or a throttle (49), and
- the metering device (7) comprises means for regulating an operating pressure for the shielding gas mixture supplied from the pressure reservoir to the inlet nozzles, which operating pressure is equal to or less than the pressure in the pressure reservoir and effects a jet broadening of the gas output from the orifice or throttle of the respective inlet nozzle.

2. The shielding gas device according to claim 1, **characterized in that** metering device is configured to deliver the shielding gas mixture to the inlet nozzles continuously or discontinuously.

3. The shielding gas device according to claim 1 or 2, **characterized in that** the inlet nozzles (9, 9a) are distributively arranged on the melting furnace (1).

4. The shielding gas device according to any of claims 1 to 3, **characterized in that** the inlet nozzles (9, 9a) are placed on the melting furnace (1) such that a gas flow is generated towards potential leakage points (45, 46) of the furnace.

5. The shielding gas device according to any of claims 1 to 4, **characterized in that** the inlet nozzles (9, 9a) are arranged such that they are protected from being contaminated or clogged by being wetted by molten material.

6. The shielding gas device according to any of claims 1 to 5, **characterized in that** the operating pressure regulating means are configured to adjust the operating pressure to the type of the inlet nozzles (9, 9a).

7. The shielding gas device according to any of claims 1 6, **characterized in that** the operating pressure regulating means are configured to activate a signal device (37) in case of deviations from a desired operating pressure.

8. The shielding gas device according to any of claims 1 to 7, **characterized in that** multiple metering devices for different sections (39, 40) of the melting furnace or for different melting furnaces are connected in parallel and are fed by the pressure reservoir (21).

9. The shielding gas device according to any of claims 1 to 8, **characterized in that** each metering unit (7, 7a) is provided with a device (33, 34) for adjusting the metered quantity.

10. The shielding gas device according to any of claims 1 to 9, **characterized in that** an operating mode button (34) is associated with each metering device for determining the metered quantity.

11. The shielding gas device according to any of claims 1 to 10, **characterized in that** each metering device (7, 7a) is provided with a control logic (26) that receives the status signals (35) concerning the melting furnace.

12. The shielding gas device according to any of claims 1 to 11, **characterized in that** a mixing device (2) having a mixing chamber (19) for combining the shielding gases forming the shielding gas mixture under pressure is associated to the pressure reservoir (21).

13. The shielding gas device according to claim 12, **characterized in that** pressure nozzles (20) for supplying the shielding gases to be mixed are provided on the mixing chamber (19).

14. The shielding gas device according to claim 12 or 13, **characterized in that** pressure regulating devices (14, 16) are provided which are associated to supply lines (11, 12) leading to the mixing chamber (19).

15. The shielding gas device according to any of claims 12 to 14, **characterized in that** a pressure regulating device (16) for maintaining equal pressure is associated to supply lines (11, 12) leading to the mixing chamber (19).

16. The shielding gas device according to any of claims 12 to 15, **characterized in that** a device (23) for monitoring pressure is provided in a connection line (22) between the mixing chamber (19) and the pressure reservoir (21).

17. The shielding gas device according to any of claims 12 to 16, **characterized in that** a gas analyzer is associated with the mixing chamber (19) to monitor the concentration of the gas mixture.

18. The shielding gas device according to claim 17, **characterized in that** the gas analyzer is configured to compare the gas mixture of the mixing chamber (19) to a reference mixture, and to output a signal to the mixing device (2) in case of deviations.

## Revendications

1. Dispositif de gaz protecteur pour une machine à coulée sous pression qui comprend un four de fusion (1), notamment pour le traitement de coulées de magnésium, comprenant
- des ouvertures dans le four de fusion, pour l'amenée de gaz protecteurs,
- différentes sources de gaz,
- un réservoir (21) installé en aval des sources de gaz, pour la prise en charge d'un mélange de chacun des gaz protecteurs et
- au moins un dispositif de dosage (7, 7a) qui est raccordé au réservoir par l'intermédiaire d'une conduite de liaison (5, 6) et qui communique avec les ouvertures du four de fusion par l'intermédiaire de conduites de raccordement (8, 8a),
**caractérisé en ce que**
- le réservoir est un accumulateur de pression (21),
- les ouvertures du four de fusion (1) sont respectivement munies d'une buse d'admission (9, 9a) présentant un obturateur ou un étrangleur (49), et
- le dispositif de dosage (7) présente des moyens de réglage d'une pression de service pour le mélange de gaz protecteurs amené aux buses d'admission par l'accumulateur de pression, cette pression de service étant égale ou inférieure à la pression dans l'accumulateur de pression et causant un élargissement du jet du gaz émergeant de l'obturateur ou du restricteur de la buse d'admission respective.

2. Dispositif de gaz protecteur selon la revendication 1, **caractérisé en ce que** le dispositif de dosage est conçu pour l'amenée continue ou discontinue du mélange de gaz protecteurs aux buses d'admission.

3. Dispositif de gaz protecteur selon la revendication 1 ou 2, **caractérisé en ce que** les buses d'admission (9, 9a) sont disposées de manière répartie sur le four de fusion (1).

4. Dispositif de gaz protecteur selon l'une quelconque des revendications 1 à 3, **caractérisé en ce que** les buses d'admission (9, 9a) sont positionnées sur le four de fusion (1) pour générer un flux de gaz vers des endroits (45, 46) à risques de fuites du four de fusion (1).

5. Dispositif de gaz protecteur selon l'une quelconque des revendications 1 à 4, **caractérisé en ce que** les buses d'admission (9, 9a) sont disposées de manière protégée contre un mouillage de coulées encrassant ou obturant.

6. Dispositif de gaz protecteur selon l'une quelconque des revendications 1 à 5, **caractérisé en ce que** les moyens de réglage de la pression de service sont conçus pour ajuster la pression de service au type des buses d'admission (9, 9a).

7. Dispositif de gaz protecteur selon l'une quelconque des revendications 1 à 6, **caractérisé en ce que** les moyens de réglage de la pression de service sont conçus pour activer un dispositif de signalisation (37) en cas d'écarts par rapport à la pression de service souhaitée.

8. Dispositif de gaz protecteur selon l'une quelconque des revendications 1 à 7, **caractérisé en ce que** plusieurs dispositifs de dosage sont montés parallèlement les uns aux autres pour différentes sections (39, 40) du four de fusion ou pour différents fours de fusion et **en ce qu'**ils ont alimentés par l'accumulateur de pression (21).

9. Dispositif de gaz protecteur selon l'une quelconque des revendications 1 à 8, **caractérisé en ce que** chaque dispositif de dosage (7, 7a) est muni d'un dispositif (33, 34) destiné à régler la quantité à doser.

10. Dispositif de gaz protecteur selon l'une quelconque des revendications 1 à 9, **caractérisé en ce qu'**une touche de mode de fonctionnement (34) pour déterminer la quantité à doser est associée à chaque dispositif de dosage.

11. Dispositif de gaz protecteur selon l'une quelconque des revendications 1 à 10, **caractérisé en ce que** chaque dispositif de dosage (7, 7a) est muni d'une logique de commande (26) qui reçoit des signaux d'état (35) concernant le four de fusion.

12. Dispositif de gaz protecteur selon l'une quelconque des revendications 1 à 11, **caractérisé en ce qu'**un dispositif mélangeur (2), comprenant une chambre de mélange (19) destinée à réunir sous pression les gaz protecteurs formant le mélange de gaz protecteurs, est associé à l'accumulateur de pression (21).

13. Dispositif de gaz protecteur selon la revendication 12, **caractérisé en ce que** des buses de pression (20) sont disposées sur la chambre de mélange (19) pour l'amenée des gaz protecteurs à mélanger.

14. Dispositif de gaz protecteur selon la revendication 12 ou 13, **caractérisé en ce que** des dispositifs de réglage de pression (14, 16) associés à des conduites d'alimentation (11, 12) menant vers la chambre de melange (19) sont prévues.

15. Dispositif de gaz protecteur selon l'une quelconque des revendications 12 à 14, **caractérisé en ce qu'**un dispositif de réglage de pression (16) destiné à maintenir la même pression est associé à des conduites d'alimentation (11, 12) menant vers la chambre de mélange (19).

16. Dispositif de gaz protecteur selon l'une quelconque des revendications 12 à 15, **caractérisé en ce qu'**un dispositif (23) pour le contrôle de la pression est prévu dans une conduite de raccordement (22) entre la chambre de mélange (19) et l'accumulateur de pression (21).

17. Dispositif de gaz protecteur selon l'une quelconque des revendications 12 à 16, **caractérisé en ce qu'**un appareil d'analyse de gaz est associé à la chambre de mélange (19) pour le contrôle de la concentration du mélange de gaz.

18. Dispositif de gaz protecteur selon la revendication 17, **caractérisé en ce que** l'appareil d'analyse de gaz est aménagé pour comparer le mélange de gaz de la chambre de mélange (19) à un mélange de référence et pour sortir un signal sur le dispositif de mélange (2) en cas d'écarts.
